# FASCICULE DE BREVET EUROPEEN

(11) **EP 0 209 529 B1**
(45) Date de publication et mention de la délivrance du brevet: **15.03.1989**
(21) Numéro de dépôt: 86900039.8
(22) Date de dépôt: 16.12.1985
(51) Int. Cl.: B41J 7/84

(54) **IMPRIMANTE MATRICIELLE A AIGUILLES**
MATRIXNADELDRUCKER
NEEDLE MATRIX PRINTER

(30) Priorité: 19.12.1984 CH 6023/84
(43) Date de publication de la demande: 28.01.1987
(73) Titulaire: BATTELLE MEMORIAL INSTITUTE, CH-1227 Carouge/Genève (CH)
(72) Inventeur: VERMOT-GAUD, Jacques, CH-1258 Perly (CH); JOYEUX, Didier, CH-1213 Petit-Lancy (CH)
(74) Mandataire: Dousse, Blasco
(86) Numéro de dépôt international: CH8500176
(87) Numéro de publication internationale: WO8603718

(56) Documents cités:
- DE-A- 2 733 312
- FR-A- 2 234 755
- Patent Abstracts of Japan, vol.7,No 265,(M258)(1410) 25.11.1983 & JP,A,58145467 (K. Takemura),30.08.1983

## Description

La présente invention a pour objet une imprimante matricielle à aiguilles comprenant un jeu d'aiguilles dont chacune est montée coulissante longitudinalement et est associée à un conducteur électrique souple sur au moins une partie de sa longueur, situé dans un plan contenant cette aiguille, dont une portion est en prise avec la partie médiane de ce conducteur, au moins un segment de celui-ci étant situé dans l'entrefer d'un aimant permanent à champ magnétique homogène perpendiculaire audit plan, une force latérale s'exerçant sur ce conducteur lorsqu'il est traversé par un courant.

On a déjà proposé dans le GB-A-1,423,518 d'actionner une aiguille d'imprimante matricielle électrodynamique. A cet effet, on a formé une boucle le long d'une portion de l'aiguille écartée latéralement de son axe de guidage. On fait passer dans cette aiguille des impulsions de courant, cette boucle étant placée vis-à-vis de l'extrémité d'un barreau magnétique qui produit un champ magnétique divergeant en direction de la boucle de l'aiguille. Lorsqu'une impulsion de courant parcourt cette boucle, celle-ci a tendance à embrasser le flux magnétique maximum sortant du barreau magnétique de sorte que la boucle est attirée vers l'extrémité du barreau.

Une telle solution présente de gros inconvénients. Elle ne permet notamment pas l'empilement de plusieurs aiguilles en raison de la présence des boucles, de sorte que la réalisation d'une imprimante matricielle à plusieurs aiguilles est pratiquement irréalisable. Par ailleurs, cette solution actionne l'aiguille en la poussant depuis son milieu. Comme, d'une part, cette aiguille doit pouvoir se déformer facilement pour permettre le déplacement de son extrémité libre vers la surface d'écriture et, d'autre part, qu'elle doit être suffisamment rigide pour résister à la compression, il est nécessaire de satisfaire simultanément deux exigences contradictoires. On doit encore signaler qu'un tel mode d'actionnement déplace l'aiguille avec une vitesse qui tend vers zéro et une force de compression croissante de sorte que l'énergie cinétique tend elle aussi vers zéro. Ce mode d'actionnement n'est donc pas adapté à un mode d'impression dans lequel l'encre est transférée consécutivement à un impact, de son support à la feuille à imprimer.

Le JP-A-58 145 467 décrit une imprimante dans laquelle chaque aiguille est montée coulissante et son extrémité arrière prend appui contre un segment de conducteur électrique plongé dans un champ magnétique homogène. Une extrémité de ce conducteur est fixe, tandis que son autre extrémité est montée longitudinalement coulissante, de sorte que lorsqu'un courant traverse ce conducteur, une force latérale s'exerce sur lui. Cette force provoque la déformation latérale de ce conducteur par coulissement longitudinal de son extrémité. Cette partie du conducteur déformée latéralement agit sur l'extrémité arrière de l'aiguille et la déplace aussi longitudinalement.

Cette solution présente un inconvénient important. En effet, étant donné que l'aiguille est poussée axialement par la portion du conducteur fléchie latéralement, la force exercée sur cette aiguille est limitée par la flexibilité inhérente à ce conducteur. Dès que l'aiguille rencontre une résistance à son déplacement, le conducteur fléchit en sens contraire, de sorte que la force de frappe et/ou de compression de l'aiguille ne peut être que faible et ne dépasse en aucun cas la force nécessaire pour faire fléchir le conducteur, laquelle doit être évidemment aussi faible que possible. Cette solution associe donc deux conditions contradictoires.

Une autre solution électrodynamique a été décrite dans le US-A-3 918 567, proposant un empilement de marteaux constitués par des plaquettes présentant des languettes élastiques formées par des découpages et destinées à permettre un déplacement transversal de ces plaquettes, plongées dans un champ magnétique perpendiculaire à leurs plans lorsqu'un courant est envoyé longitudinalement le long de ces plaquettes.

La réalisation d'une telle solution pose des problèmes pratiques extrêmement difficiles à résoudre. Chaque plaquette présente une longueur équivalente à la largeur de la surface d'écriture. Ceci implique un aimant de grande longueur et une rigidité suffisante des plaquettes, donc une largeur et une épaisseur proportionnelles à cette longueur, d'où une masse élevée qui implique un courant important pour actionner la plaquette à grande vitesse. L'exemple donné indiquant 40 watts, on peut facilement calculer que chaque plaquette doit être alimentée par un courant de 70 A. Ceci pose des problèmes, étant donné qu'un tel courant doit être créé en 1 milliseconde et que la lame doit être alimentée avec ce courant élevé. En effet, le courant devant passer à travers les éléments de suspension élastiques où la section de passage est réduite par les découpages, les languettes élastiques risquent d'être détériorées par un échauffement exagéré. Avec cette conception dans laquelle l'élasticité est réalisée par des languettes découpées dans une plaquette, ces languettes sont très courtes et subissent une fatigue importante. Si on diminue leur épaisseur pour réduire cette fatigue, c'est alors la surchauffe due au passage du courant qui augmente encore. Ces languettes relativement courtes ne permettent qu'une course proportionnelle- ' ment limitée des organes de frappe, cette course étant inférieure à 0,25 mm. En outre, cette course et la vitesse de déplacement sont également limitées par le courant maximum qui peut être atteint. De l'exemple décrit, l'accélération n'est que de 2400 m/sec² ce qui donne, sans tenir compte de l'absorption importante de force par les languettes élastiques de suspension, un temps de déplacement de 1,5 milliseconde pour une course de 0,25 mm. L'empilement de plaquettes entre les pôles de l'aimant crée un entrefer important proportionnel au nombre de plaquettes. Enfin l'enclume contre laquelle les plaquettes viennent frapper est très peu rigide diminuant l'effet de rebond réduisant l'énergie cinétique récupérable. On constate donc que cette solution présente de nombreux inconvénients et qu'elle ne permet sans doute pas de répondre aux contraintes auxquelles les imprimantes par points doivent faire face.

On a encore proposé une autre solution électrodynamique dans le SU-A-867 682, document dans lequel les organes de frappe sont constitués par des plaquettes solidaires de conducteurs sous forme de rubans, les plaquettes s'étendant dans des plans respectifs perpendiculaires à ceux des rubans conducteurs. Ces rubans sont fixés à leurs extrémités respectives et présentent deux légères courbures pour leur conférer une certaines élasticité dans le sens de leur déformation. Cette solution présente plusieurs inconvénients. Les plaquettes qui servent à rigidifier la partie centrale des rubans conducteurs sont lourdes. Les légères courbures destinées à conférer de l'élasticité aux rubans créent une trop grande fatigue du métal, l'entrefer est proportionnel à la largeur des rubans et à leur nombre. Une telle solution est incapable de répondre aux exigences auxquelles sont soumises les imprimantes par points.

Le but de la présente invention est précisément de remédier au moins en partie aux onconvénients des solutions susmentionnées.

A cet effet, cette invention a pour objet une imprimante matricielle à aiguilles selon la revendication 1.

La solution proposée par cette invention présente plusieurs avantages. L'actionnement électrodynamique est dissocié de l'aiguille de sorte que l'on peut avoir une aiguille rigide et un conducteur électrique d'actionnement souple. Le conducteur souple travaille exclusivement en traction. L'aiguille reçoit une énergie cinétique apte à créer une impulsion de force suffisante pour réaliser un bon transfert d'encre du support encreur à la surface à imprimer. L'entrefer de l'aimant peut être du même ordre de grandeur que la dimension transversale du conducteur perpendiculaire au plan de cet entrefer. L'empilement de plusieurs aiguilles ne pose pas de problème, ce qui est particulièrement intéressant dans le cas d'une imprimante matricielle et peut se faire sans que l'entrefer soit proportionnel au nombre d'aiguilles empilées.

Cette solution permet de communiquer aux aiguilles des courses importantes,de l'ordre du millimètre avec des accélérations de l'ordre de 6 000 m/s², ce qui est très supérieur aux solutions existantes. Les masses en jeu sont également très faibles. La section de passage du courant est constante de sorte qu'il n'y a pas de points d'échauffement du conducteur. L'élasticité du conducteur est bonne et peut être limitée à certaines parties de celui-ci sans augmenter ni la masse ni la section de passage du courant. Les parties non flexibles peuvent être réalisées en aluminium augmentant le rendement de conversion électromécanique.

Le dessin annexé illustre schématiquement et à titre d'exemple, une forme d'exécution et des variantes de l'imprimante matricielle à aiguilles objet de la présente invention.
La fig. 1 est une vue en perspective d'une forme d'exécution.
La fig. 2 est une vue en perspective d'une variante de la fig. 1.
La fig. 3 est une vue en perspective d'une autre variante.
La fig. 4 est une vue en perspective d'une autre variante encore.
la fig. 5 est une vue en perspective d'une variante de la fig. 3.

La fig. 1 illustre une forme d'exécution dans laquelle une seule aiguille 1 a été représentée uniquement par souci de silmplification. Il est toutefois avident que plusieurs aiguilles pourraient être disposées selon un empilement par exemple. Ce qui est décrit ici à titre d'exemple pour une aiguille est évidemment valable pour chaque aiguille d'une imprimante matricielle à aiguilles.

L'aiguille 1 est guidée par deux paliers 2 et 3 selon une direction perpendiculaire à une feuille à imprimer 4 placée sur un rouleau de support 5, un ruban encreur 6 étant appelé à défiler entre la pointe avant de l'aiguille 1 et la feuille à imprimer 4, de façon connue. Cette aiguille 1 est reliée par une butée 7 qui lui est solidaire, à un conducteur électrique 8 qui, dans cet exemple, est constitué par un mince ruban souple en cuivre, formé en épingle à cheveux, fixé à ses deux extrémités à deux éléments de support 9 et 10 solidaires, comme les paliers 2 et 3 de l'aiguille 1, par exemple d'un chariot (non représenté), mobile selon un axe parallèle à celui du rouleau 5. Ce même chariot est destiné à porter un aimant permanent 11 dans l'entrefer duquel se trouve le conducteur électrique 8. Les extrémités de ce conducteur sont connectées au secondaire d'un transformateur 12 dont le primaire est connecté à une source d'impulsions de courant 13.

Lorsqu'une impulsion de courant 1 passe dans le conducteur électrique 8, des forces F s'exercent sur ce conducteur 8, Etant donné que les extrémités de ce conducteur sont fixées aux éléments de support 9 et 10, ces forces se traduisent par un gonflement de l'épingle à cheveux formée par le conducteur 8 de sorte que la portion coudée de l'épingle à cheveux se rapproche des éléments de support 9 et 10 et entraîne l'aiguille 1 vers l'avant.

Des essais ont été réalisés avec une telle structure d'aiguille en utilisant un conducteur électrique 8 formé à partir d'un ruban CuAg de 50 µm d'épaisseur et de 0,7 mm de largeur. La longueur entre les points d'ancrage 9 et 10 et la boucle en épingle à cheveux est de 3 cm,l'aiguille 1 proprement dite est réalisée en un fil de tungstène de 0,35 mm de diamètre. L'écartement maximum entre les deux brins du conducteur électrique 8 est de l'ordre de 3 mm. L'élongation e de l'aiguille 1 consécutivement à l'application d'un courant de 1 A dansie conducteur 8 avec un champ magnétique de 0,5 Tesla est de 100 à 200 µm. Il s'agit là d'un régime statique qui ne correspond pas à la réalité étant donné que l'aiguille est actionnée selon un principe dynamique par de brèves impulsions de courant. Dans ce cas, avec des impulsions de 5 A durant 0,5 ms, on mesure des élongations e de l'aiguille 1 de 200 à 400 ¡.Lm;

Compte tenu du mode de travail selon lequel le ruban constituant le conducteur électrique 8 travaille en traction et peut être aussi souple que possible, la fatigue du conducteur est très faible. Au contraire, l'aiguille 1 qui doit être relativement rigide ne subit pas de fatigue. Les élongations obtenues en régime dynamique sont importantes sans que la déformation du conducteur 8 ne le soumette à une fatigue excessive. On peut remarquer que pour obtenir une bonne élongation de l'aiguille 1, il est préférable que les brins du conducteur 8 au repos soient légèrement incurvés vers l'extérieur comme illustré par la fig. 1, position dans laquelle un écartement des brins se traduit par une élongation plus importante de l'aiguille qu'à partir de brins parallèles et rectilignes.

On peut également envisager une autre configuration pour augmenter encore l'élongation de l'aiguille. Cette configuration est illustrée par la variante de la fig. 2. Elle consiste essentiellement à écarter les points d'ancrage 9 et 10 du conducteur 8 de manière que la déformation induite par les forces électromagnétiques appliquées aux conducteurs 8 lors du passage d'un courant 1 se traduise par une élongation des aiguilles respectives égale à la déflexion du conducteur soumis à des forces F.

En observant la fig. 2, on retrouve sensiblement les mêmes éléments que ceux de la fig. 1, les éléments présentant les mêmes fonctions, étant désignés par les mêmes signes de référence.

Cette configuration présente plusieurs avantages sur la forme d'exécution illustrée par la figure 1. Comme on le constate immédiatement, l'élongation e de l'aiguille 1 correspond à la déformation latérale du conducteur 8 soumis à la force de déflexion électromagnétique F. L'élongation e est donc maximum dans le cas de cette configuration.

Or, pour obtenir une impression avec un maximum de contraste, il est nécessaire de conférer à l'aiguille une énergie cinétique aussi grande que possible à partir d'une force F appliquée pendant un temps t. Comme cette énergie cinétique W est : e étant l'élongation de l'aiguille 1 pendant le temps t, on voit qu'il y a intérêt à ce que e soit le plus élevé possible pendant ce temps t. Cette élongation e sera d'autant plus élevée que la masse m de l'aiguille 1 est faible pour une force F et un temps t, c'est-à-dire une fréquence donnée alors Que l'éneraie cinétioue

Donc, la configuration de la fig. 2 est, de ce point de vue, optimale puisque toute l'amplitude de la déformation du conducteur 8 est transmise à l'aiguille 1. Par ailleurs, ce conducteur 8 travaille en traction comme celui de la fig. 1.

D'autres avantages sont liés à la structure de la fig. 2. Etant donné que seule une portion rectiligne des conducteurs 8 est située dans l'entrefer de l'aimant permanent 11, la largeur de l'entrefer ne doit correspondre qu'à un peu plus que l'amplitude de la déflexion latérale du conducteur 8. De ce fait, en adoptant la configuration illustrée par la fig. 2, chaque pôle N et S de l'aimant permanent 11 peut être conformé en esclier 14, un fraisage 15 étant destiné à permettre le passage des aiguilles 1. la configuration complémentaire du pôle S (non représenté) de l'aimant 11 permet de ménager un entrefer minimum, correspondant sensiblement à la largeur de la section de chaque conducteur 8 et d'assurer ainsi une induction magnétique élevée. Cette configuration avec les conducteurs 8 parallèles à la surface d'impression permet d'obtenir une tête d'imprimante matricielle à aiguilles compacte.

On peut cependant mentionner le fait que l'efficacité de la force électrodynamique appliquée au conducteur 8 est divisée par 2 en raison de l'effet de triangulation consécutif à la déformation latérale du conducteur 8, de sorte que la force F agissant sur l'aiguille 1 correspond à f étant les forces élémentaires s'exerçant le long du conducteur 8 sur toute la longueur 1 de l'entrefer, avec f = BI, B étant l'induction magnétique et 1 le courant.

La variante de la fig. 3, qui est directement applicable à la tête d'impression matricielle à aiguilles de la figure 2 permet d'éviter cet effet de triangulation en rendant plus rigide la portion 8a du conducteur 8 qui est disposée dans l'entrefer de l'aimant permanent 11. Comme on le constate, avec un conducteur 8 en forme du ruban, la rigidité de la portion 8a peut être obtenue simplement en tordant de 90° le ruban autour de son axe longitudinal de manière à ce que sa largeur se trouve dans le pian d'application de la force F. De ce fait, les portions 8b du conducteur assurent la suspension élastique de la portion 8a qui, elle, ne se déforme pas et permet de supprimer l'effet de triangulation résultant d'un conducteur complètement souple.

Du fait de la rigidité de cette portion 8a, on obtient : F = 1 x f, ce qui permet d'augmenter notablement l'énergie cinétique puisque la valeur F étant le numérateur de la fraction et se trouvant élevée au carré.

En outre, l'entrefer de l'aimant 11 peut être encore réduit.

A titre d'exemple et pour fixer les idées, avec un conducteur 8 présentant une partie 8a de 4 cm de longueur, une induction magnétique de 0,8 Tesla, un courant 1 de 10 A appliqué pendant 0,5 ms, on obtient une force motrice F de 0,32 N.

Si la masse de l'aiguille 1 est de 50 · 10⁻⁶ kg, on obtient une énergie cinétique de 0.25 · 10-3 J, qui est largement suffisante pour assurer un bon contraste d'impression.

Dans le cas de la variante de la fig. 2, la portion du conducteur 8 située dans l'entrefer de l'aimant 11 pourrait être rendue plus rigide en augmentant l'épaisseur de cette portion, par exemple en soudant un segment du même ruban contre cette portion du conducteur.

Des essais par alimentation statique d'un conducteur électrique 8 du type de celui illustré par la figure 2 ont été réalisés pour mesurer l'élongation de l'aiguille. Le conducteur électrique 8 est réalisé à partir d'un fil de AgMgO d'un diamètre de 0,25 mm présentant une portion droite de 4 cm, l'aiguille 1 étant réalisée en un fil de tungstène de 0,35 mm de diamètre et de 35 mm de longueur présentant une masse de 68 mg. Les élongations mesurées sont de 0,06 mm pour 0,2 A ; 0,12 pour 0,4 A ; 0,17 pour 0,6 A ; 0,22 pour 0,8 A ; et 0,28 pour 1 A.

Des essais semblables réalisés avec la structure illustrée par la fig. 3 avec un conducteur 8 réalisé à l'aide d'un ruban de CuAg d'une section de 0,05 x 1 mm dont la portion 8a présente une longueur 1 de 4 cm et une longueur entre les portions coudées 8b de 7,1 cm et d'une aiguille AgMgO de 0,25 mm de diamètre et de 25 mm de longueur, dont la masse est de 12,5 mg, ont donné les élongations suivantes, toujours en régime statique, 0,43 mm avec un courant de 0,2 A ; 0,884 mm avec 0,4 A ; 1,284 mm avec 0,6 A ; 1,720 mm avec 0,8 A et 2,030 mm avec 1,0 A. On constate qu'entre les formes d'exécutions des fig. 2 et 3 et avec une aiguille légère, l'élongation est, à courant égal, presque d'un ordre de grandeur supérieur dans le cas de la figure 3.

On constate en régime dynamique à fréquence supérieure à 100-200 Hz que le retour de l'aiguille n'a plus le temps de se produire, ce qui limite l'élongation utile et également la fréquence. C'est la raison pour laquelle on a procédé à des essais de commande positive du retour de l'aiguille en inversant le sens du courant I dans le conducteur 8.

Les essais ont été réalisés avec un mécanisme semblable à celui illustré par la figure 3 avec une aiguille identique à celle utilisée précédemment, soit une aiguille coupée dans un fil de AgMgO de 0,25 mm de diamètre à une longueur de 25 mm représentant une masse de 12,5 mg. Le conducteur 8 est réalisé à partir d'un ruban de CuAg de 50 µm d'épaisseur et de 1,5 mm de largeur, représentant une masse d'environ 0,60 mg/mm. La longueur totale du fil entre les supports 9 et 10 est de 75 mm. La longueur de la portion 8a se trouvant dans l'entrefer de l'aimant est de 50 mm. La masse du conducteur est donc de 0,60 x 75 = 45 mg et la masse totale, aiguille plus conducteur, est donc de 45 + 12,5 = 60 mg. la résistance électrique R du conducteur 8 est d'environ 40 mΩ. L'induction magnétique B dans l'entrefer de l'aimant est d'environ 0,75 Tesla. On alimente le conducteur 8 par un train d'impulsion alternativement positives et négatives de 0,4 volt de 500 µs. Le courant I est donc égal à :
La puissance dissipée dans la partie utile d'environ 60 mm de longueur est de 2 watts.
La force électrodynamique engendrée est :
B.1.1 = 0,75 · 50 · 10⁻³ · 10 = 0,375 N.
L'accélération est

On constate à ce sujet que cette accélération est presque trois fois supérieure à celle que l'on obtient dans le US-A-3 918 567 cité précédemment, ce qui est considérable.

La vitesse atteinte à la fin de l'impulsion de 500 µs est :

L'énergie correspondante est de :

Lors des essais, on constate que l'impulsion positive I accélère la masse jusqu'à environ 2,5 m/s au moment de l'impact contre la surface à imprimer qui se situe à environ 0,7 mm de la pointe de l'aiguille en position de repos. L'impulsion négative décélère l'aiguille et s'ajoute au rebond de l'aiguille contre le papier et son support pour ramener l'aiguille en arrière. Compte tenu de ces deux effets qui provoquent le retour de l'aiguille, celui-ci peut encore être accéléré en décalant l'impulsion négative par rapport au rebond consécutif à l'impact contre la surface à imprimer et en réduisant en conséquence la durée de cette impulsion négative. Par exemple, on peut décaler cette impulsion de 0,2 ms et la réduire à 0,3 ms de manière que l'aiguille ne recule pas au-delà de la position de repos.

On peut signaler qu'en utilisant des impulsions de 5 A pendant un temps correspondant à :

On obtient la même vitesse et la même énergie cinétique, mais la puissance dissipée est alors divisée par 4, soit 0,5 watt. Cependant, la fréquence est réduite de 40 %.

Comme on l'a décrit en relation avec la figure 1, l'alimentation du conducteur 8 s'effectue de préférence à l'aide d'un transformateur 12. Le primaire de ce transformateur qui est connecté à la source d'impulsion 13 peut être par exemple de 50 spires et le secondaire connecté au conducteur 8 de 2 spires. Dans ce cas, une tension de 10 V au primaire et un courant de 0,4 A donne au secondaire une tension de 0,4 V et un courant de 10 A.

Bien entendu, l'alimentation du conducteur 8 peut aussi être réalisée, sans transformateur, au moyen de transistors de puissance, de préférence de transistors à effet de champ de tension et de résistance à l'état conducteur faibles.

La solution illustrée par la fig. 4 est une variante de celle de la fig. 3, dans laquelle le segment plus rigide 8a est constitué par un ruban d'aluminium qui est soudé à ses extrémités respectives aux portions coudées 8b qui sont en un ruban ou un fil d'un alliage CuAg. Grâce à cette solution, le fait d'utiliser dans l'entrefer de l'aimant un ruban d'aluminium, permet d'améliorer le rendement de conversion électromécanique. En effet, ce rendement étant donné par la formule : où
B = induction magnétique
T = durée de l'impulsion
p = résistivité
d = densité
dans le cas du cuivre p d - 1,8 · 10-4 alors que dans le cas de l'aluminium p d - 0,73 . 10-4.

La fig. 5 montre une autre variante de la fig. 3 dans laquelle deux conducteurs 8 et 8' sont disposés en parallèle dans un même plan et donc dans le même entrefer d'un aimant 11. Dans cette variante, les deux conducteurs sont dans le plan de l'entrefer, ce qui permet de réduire l'entrefer occupé au strict minimum, correspondant à l'épaisseur des seuls conducteurs 8 et 8'. A cet effet, une gorge transversale 11a est ménagée dans une face polaire de l'aimant 11 pour permettre le passage des aiguilles 1 et 1'. La partie de l'aiguille 1' qui passe sous le conducteur 8 et qui est soudée sous le conducteur 8' présente un plat l'a pour réduire son épaisseur.

Comme le montrent les différentes variantes décrites ci-dessus, l'imprimante matricielle à aiguilles conforme à cette invention permet de réaliser une tête d'impression compacte, de construction simple et donnant une impression présentant un bon contraste.

Il faut également noter que le type d'actionneur électrodynamique (un élément conducteur plongé dans une induction magnétique) se prête particulièrement bien à un réglage de la force d'impact de l'aiguille d'impression grâce au fait que la force motrice est proportionnelle algébriquement au courant. Il est donc possible de réduire la force d'impact en utilisant par exemple une impulsion de courant négative suivant l'impulsion positive. Cela permettra de réduire considérablement le niveau de la source de la source de bruits acoustiques. Toutefois, la force d'impression étant réduite, on pourra avantageusement compenser cette réduction par un apport additionnel d'énergie. Il est en effet possible, par exemple, de remplacer le rouleau support 5 de la fig. 1 par une enclume constituée par un transducteur à ultrasons.

## Revendications

1. Imprimante matricielle à aiguilles (1) comprenant un jeu d'aiguilles (1) dont chacune est montée coulissante longitudinalement et est associée à un conducteur électrique (8) souple sur au moins une partie de sa longueur, situé dans un plan contenant cette aiguille (1), dont une portion est en prise avec la partie médiane de ce conducteur (8), au moins un segment de celui-ci étant situé dans l'entrefer d'un aimant permanent (11) à champ magnétique homogène perpendiculaire audit plan, une force latérale (F) s'exerçant sur ce conducteur (8) lorsqu'il est traversé par un courant (I), caractérisée par le fait que les deux extrémités de ce conducteur (8) sont solidaires de deux éléments d'ancrage respectifs (9, 10), ce conducteur (8) formant, entre ces éléments (9, 10), une boucle ouverte allongée, l'ouverture étant située soit à une extrémité soit sur un côté de cette boucle, le ou les brins longitudinaux de ces boucles respectives constituant ledit segment situé dans ledit entrefer, ladite force latérale s'exerçant sur le ou les brins longitudinaux pour déformer ladite boucle et déplacer ladite partie médiane dans l'axe longitudinal de ladite aiguille (1).

2. Imprimante selon la revendication 1, caractérisée par le fait que ledit conducteur (8) est de section rectangulaire, le grand axe de cette section étant orienté perpendiculairement au plan de la force engendrée consécutivement au passage du courant dans ce conducteur (8).

3. Imprimante selon la revendication 1, caractérisée par le fait que le brin longitudinal de la boucle allongée ouverte sur un côté, situé dans ledit entrefer, est moins souple dans le plan de la force induite par le passage du courant (I) que celle qui se situe à l'extérieur dudit entrefer.

4. Imprimante selon les revendications 2 et 3, caractérisée par le fait que la portion du brin longitudinal dudit conducteur (8) située dans ledit entrefer, présente le grand axe de sa section dans le plan de ladite force (F) alors que les portions situées à l'extérieur de cet entrefer ont le grand axe de ladite section perpendiculaire au plan de ladite force (F).

5. Imprimante selon la revendication 1, caractérisée par le fait que les deux pôles dudit aimant permanent sont conformés en escaliers parallèles et écartés l'un de l'autre de la valeur dudit entrefer, chaque degré de cet entrefer en escalier (14) étant traversé longitudinalement par le brin longitudinal de la boucle allongée ouverte sur un côté, associée à une des aiguilles de l'imprimante, la largeur de chaque degré de cet entrefer en escalier (14) correspondant sensiblement à l'amplitude du déplacement dudit brin sous l'effet de ladite force (F).

6. Imprimante selon la revendication 1, caractérisée par le fait que la portion dudit brin longitudinal de la boucle allongée ouverte sur un côté, située dans ledit entrefer est en aluminium, le reste dudit conducteur (8) étant en cuivre.

7. Imprimante selon la revendication 1, caractérisée par le fait que deux aiguilles (1) sont disposées côte à côte par rapport aux plans parallèles des pôles dudit entrefer, chacune étant associée à un conducteur respectif (8, 8'), ces conducteurs étant disposés l'un derrière l'autre par rapport aux extrémités avant desdites aiguilles (1, 1'), l'aiguille (1') associée au conducteur (8') disposé à l'arrière présentant une partie amincie (1'a) à l'endroit où elle croise le conducteur (8) disposé en avant.

## Claims

1. A needle matrix printer (1) comprising a set of needles (1) each of which is mounted to be longitudinally slidable and is associated with an electrical lead (8) which is flexible over at least part of its length and is situated in a plane containing said needle (1) a part of which is in engagement with the central part of said lead, at least one segment of the said lead being situated in the air-gap of a permanent magnet (11) having a homogeneous magnetic field perpendicular to said plane, a lateral force (F) being exerted on said lead (8) when a current (I) passes through it, characterised in that the two ends of said lead (8) are fixed to two respective anchoring elements (9,10), said lead (8) forming an elongate open loop between said elements (9, 10), the opening being situated either at one end or on one side of said loop, the longitudinal strand or strands of said respective loops forming the said segment situated in said air-gap, the said lateral force being exerted on the longitudinal strand or strands to deform said loop and move said central part along the longitudinal axis of said needle (1).

2. A printer according to claim 1, characterised in that the said lead (8) is of rectangular cross-section, the major axis of said cross-section being oriented perpendicularly to the plane of the force produced following the passage of the current through said lead (8).

3. A printer according to claim 1, characterised in that the longitudinal strand of the elongate loop open on one side and situated in said air-gap is less flexible in the plane of the force induced by the passage of the current (I) than that situated outside the said air-gap.

4. A printer according to claims 2 and 3, characterised in that that portion of the longitudinal strand of said lead (8) which is situated in said air-gap has the major axis of its section in the plane of said force (F) whereas the portions situated outside said air-gap have the major axis of said section perpendicular to the plane of said force (F).

5. A printer according to claim 1, characterised in that the two poles of the said permanent magnet are shaped as parallel staircases spaced apart by the value of said air-gap, each step of said staircase-shaped air-gap (14) having, extending through it longitudinally, the longitudinal strand of the elongate loop open on one side and associated with one of the needles of the printer, the width of each step of the said staircase-shaped air-gap (14) corresponding substantially to the amplitude of the movement of said strand in response to said force (F).

6. A printer according to claim 1, characterised in that that portion of the said longitudinal strand of the elongate loop open on one side which is situated in said air-gap is made of aluminium, the remainder of said lead (8) being made of copper.

7. A printer according to claim 1, characterised in that two needles (1) are disposed side by side with respect to the parallel planes of the poles of said air-gap, each being associated with a respective lead (8, 8'), said leads being disposed one behind the other with respect to the front ends of said needles (1, 1'), the needle (1') associated with the lead (8') at the rear having a thinned part (1'a) at the place where it crosses the lead (8) disposed at the front.

## Patentansprüche

1. Matrixnadeldrucker (1) mit einem Satz Nadeln (1), von denen jede in Längsrichtung gleitbar angebracht und mit einem elektrischen Leiter (8) verbunden ist, der zumindest auf einem Abschnitt seiner Längserstreckung biegsam und in einer Ebene angeordnet ist, welche diese Nadel (1) enthält, von welcher ein Abschnitt mit dem Mittelteil dieses Leiters (8) in Eingriff steht, wobei zumindest ein Segment des letzteren im Luftspalt eines Permanentmagneten (11) angeordnet ist, der lotrecht zu besagter Ebene ein homogenes Magnetfeld erzeugt, und wobei auf diesen Leiter (8) eine Lateralkraft (F) einwirkt, wenn er von einem Strom (I) durchsetzt wird, dadurch gekennzeichnet, daß die beiden Enden dieses Leiters (8) mit zwei jeweiligen Verankerungselementen (9, 10) formschlüssig verbunden sind, wobei dieser Leiter (8) zwischen diesen Elementen (9, 10) eine offene, langgestreckte Schleife bildet, deren Öffnung entweder an einem Ende oder an einer Seite der Schleife angeordnet ist, wobei das Längsteil oder die Längsteile dieser jeweiligen Schleifen das Segment bilden, welches in dem Luftspalt angeordnet ist, und wobei die Lateralkraft auf das Längsteil oder die Längsteile einwirkt, um die Schleife zu verformen und das leitermittelteil in der Längsachse der Nadel (1) zu verstellen.

2. Drucker nach Anspruch 1, dadurch gekennzeichnet, daß der Leiter (8) einen rechteckigen Querschnitt aufweist, dessen lange Achse lotrecht zur Ebene der Kraft ausgerichtet ist, die in diesem Leiter (8) auf den Durchgang des Stroms folgend erzeugt wird.

3. Drucker nach Anspruch 1, dadurch gekennzeichnet, daß das im Luftspalt angeordnete Längsteil der langgestreckten, einseitig offenen Schleife in der Ebene der durch den Durchgang des Stroms (I) induzierten Kraft weniger biegsam ist als dasjenige Schleifenteil, das außerhalb des Luftspalts angeordnet ist.

4. Drucker nach Anspruch 2 oder 3, dadurch gekennzeichnet, daß der im Luftspalt angeordnete Abschnitt des Längsteils des Leiters (8) mit der langen Querschnittsachse in der Ebene der kraft (F) liegt, während die außerhalb dieses Luftspalts gelegenen Abschnitte des Längsteils mit der langen Querchnittsachse lotrecht zur Ebene der kraft (F) liegen.

5. Drucker nach Anspruch 1, dadurch gekennzeichnet, daß die beiden Pole des Permanentmagneten als parallele Treppen gestaltet sind, die um den Wert des Luftspalts voneinander entfernt sind, wobei jede Stufe dieses treppenförmigen Luftspalts (14) in Längsrichtung von dem Längsteil der langgestreckten, einseitig offenen Schleife gequert wird, welche mit einer der Druckernadeln verbunden ist, und wobei die Breite jeder Stufe dieses treppenförmigen Luftspalts (14) im wesentlichen der Verschiebungsamplitude des langgestreckten Schleifenteils unter der Einwurkung der Kraft (F) entspricht.

6. Drucker nach Anspruch 1, dadurch gekennzeichnet, daß der in dem Luftspalt angeordnete Abschnitt des Längsteils der langgestreckten, einseitig offenen Schleife aus Aluminium und der übrige Teil des Leiters (8) aus Kupfer besteht.

7. Drucker nach Anspruch 1, dadurch gekennzeichnet, daß zwei Nadeln (1) mit Bezug auf die parallelen Ebenen der Pole des Luftspalts Seite an Seite angeordnet sind, wobei jede mit einem jeweiligen Leiter (8, 8') verbunden ist, und wobei diese Leiter mit Bezug auf die Enden der Nadeln (1, 1') einer hinter dem anderen von diesen angeordnet sind, und wobei die mit dem rückseitig angeordneten Leiter (8') verbundene Nadel (1') an der Stelle, an welcher sie den vorderseitig angeordneten Leiter (8) kreuzt, ein verjüngtes Teil (1'a) aufweist.
